# EUROPÄISCHE PATENTSCHRIFT

(11) **EP 3 173 550 B1**
(45) Veröffentlichungstag und Bekanntmachung des Hinweises auf die Patenterteilung: **25.07.2018**
(21) Anmeldenummer: 16200611.8
(22) Anmeldetag: 25.11.2016
(51) Int. Cl.: E04H 5/02, B65D 88/52, E04B 1/344

(54) **FALTBARE EINHAUSUNG**
FOLDABLE HOUSING
BOÎTIER PLIABLE

(30) Priorität: 25.11.2015 DE 102015120398
(43) Veröffentlichungstag der Anmeldung: 31.05.2017
(73) Patentinhaber: Storti, Reinhold, 52385 Nideggen (DE); Müller, Gerald, 90592 Schwarzenbruck (DE)
(72) Erfinder: Storti, Reinhold, 52385 Nideggen (DE); Müller, Gerald, 90592 Schwarzenbruck (DE)
(74) Vertreter: Bauer, Dirk

(56) Entgegenhaltungen:
- AU-A1- 2010 224 333
- CA-A1- 2 227 003
- US-A- 5 493 818

## Beschreibung

Die Erfindung betrifft eine faltbare Lärm-, Staub-, und Explosionsschutz-Einhausung mit einer Decke und zwei in einer Gebrauchsstellung der Einhausung parallel zueinander ausgerichteten, an gegenüberliegenden Seiten der Einhausung angeordneten Wänden, die jeweils aus zwei Wandteilen bestehen, die über eine erste und eine zweite Schwenkachse jeweils miteinander gekoppelt sind, wobei jeweils ein an die Decke angrenzendes Wandteil über eine dritte und vierte Schwenkachse mit der Decke gekoppelt sind, wobei die Decke aus zwei Deckenteilen besteht, die über eine fünfte Schwenkachse miteinander gekoppelt sind, wobei ein erstes Deckenteil über die dritte Schwenkachse mit einem Wandteil und ein zweites Deckenteil über die vierte Schwenkachse mit einem anderem Wandteil gekoppelt sind.

### Stand der Technik

Vorrichtungen der vorgenannten Art sind aus dem Stand der Technik bekannt und werden insbesondere als Faltcontainer oder als mobile Behausung eingesetzt.

Derartige Faltcontainer gehen beispielsweise aus der DE 10 2008 000 493 A1, der DE 299 14 390 U1 und der EP 1 277 673 A1 hervor, wobei alle diese Faltcontainer einen Boden, eine Decke, zwei Wände sowie eine Vorderwand und eine Rückwand aufweisen.

Um den in der DE 299 14 390 U1 dargestellten Faltcontainer von einer Gebrauchsstellung in eine Transportstellung zu überführen, ist vorgesehen, dass die Vorder- und die Rückwand zunächst in einem von dem Faltcontainer gebildeten Innenraum in Richtung des Bodenelements geklappt werden, so dass deren Flächen parallel zueinander angeordnet sind. Anschließend werden die Wände, die jeweils aus zwei Wandteilen bestehen, zusammengefaltet, indem von dem Innenraum abgewandte Seiten des jeweiligen Wandteils aufeinander zu geführt werden. Folglich befindet sich die Decke in der Transportstellung des Faltcontainers nur noch in einem geringen Abstand zu dem Boden. Die beweglich zueinander gelagerten Teile des Faltcontainers sind über Scharniere miteinander verbunden.

Der in DE 10 2008 000 493 A1 dargestellte Faltcontainer unterscheidet sich lediglich dahingehend von dem Faltcontainer gemäß der DE 299 14 390 U1, dass die Vorder- und die Rückwand nicht nach unten in Richtung des Bodens, sondern nach oben in Richtung der Decke geklappt werden, um den Faltcontainer von seiner Gebrauchsstellung in seine Transportstellung zu überführen. Ein Zusammenbau des Faltcontainers erfolgt mit Hilfe von Seilwinden.

Ein weiterer sehr ähnlich aufgebauter Faltcontainer geht aus der EP 1 277 673 A1 hervor, wobei ein Unterscheidungsmerkmal darin besteht, dass die Vorder- und die Rückwand von einem Rolltor gebildet werden. Um den Faltcontainer von seiner Gebrauchsstellung in seine Transportstellung zu überführen, erfolgt auch in diesem Fall die Klappung der Seitenwände wie in der DE 299 14 390 U1 und der DE 10 2008 000 493 A1.

In der DE 7 102 932 U wird ein zusammenfaltbares und transportfähiges Gebäude gezeigt. In einer Transportstellung des Gebäudes steht eine Füllung des zweigeteilten Dachs mit einer Füllung der Wände in Verbindung. Das aus zwei Dachteilen bestehende Dach wird in der Mitte nach unten gesenkt, weshalb die Wände jeweils an das entsprechende Deckenteil rücken.

Die AU 2010 224 333 A1 beschreibt eine transportfähige Notunterkunft, mit einer aus zwei Bodenteilen bestehenden Bodenplatte, zwei Seitenwänden mit jeweils zwei Wandteilen, vier Deckenelementen und einer Vorder- und einer Rückwand, die jeweils aus zwei Teilen bestehen. In der Gebrauchsstellung können in der Bodenplatte beispielsweise Wasserkanister untergebracht werden, um somit die Notunterkunft zu beschweren. Die einzelnen Elemente sind über Schwenkachsen derart miteinander verbunden, dass die Notunterkunft in einem Transportzustand entlang der Schwenkachsen zusammengefaltet ist. Um von der Gebrauchsstellung in die Transportstellung zu gelangen, ist vorgesehen, dass zunächst die Vorderwand und die Rückwand in Richtung der Bodenplatte gefaltet werden. Durch ein Herabsenken der Deckenelemente werden die Seitenwände zusammengefaltet. Zum Schluss werden beide Bodenteile derart aufeinander gelegt, dass die anderen Elemente der Einhausung von der Bodenplatte geschützt sind.

Die US 5,493,818 A offenbart eine faltbare Einhausung, mit zwei Deckenelementen, zwei Seitenwände, einer Bodenplatte sowie einer Vorder- und einer Rückwand. Die Einhausung kann von einer Gebrauchsstellung in einer Transportstellung und in umgekehrte Richtung überführt werden. Dazu ist vorgesehen, dass die Vorder- und Rückwand in Richtung der Bodenplatte gefaltet werden. Anschließend werden die linke und die rechte Seitenwand, die jeweils aus zwei Wandteilen bestehen, die jeweils mittels Scharnieren miteinander verbunden sind, entlang dieser Scharniere in Richtung der Bodenplatte gefaltet. Die Decke, die aus zwei Deckenteilen besteht, senkt sich dadurch auch in Richtung der Bodenplatte. Eine Aufgabe dieser Einhausung besteht darin, dass in der Luft befindliche Partikel, wie beispielsweise Farbpartikel, nicht in eine Umgebung außerhalb der Einhausung gelangen. Ferner kann die Einhausung auch als transportfähige Notunterkunft verwendet werden.

In der CA 2 227 003 A1 wird eine Anordnung eines Scharniers beschrieben, welches für zusammenfaltbare Einhausungen eingesetzt werden kann. Außerdem geht aus der CA 2 227 003 A1 eine faltbare Einhausung hervor, die zwei Seitenwände, die jeweils aus zwei Wandteilen bestehen, und eine Decke, die aus zwei Deckenteilen besteht, hervor. Die Wandteile sowie Deckenteile sind jeweils über Scharniere miteinander verbunden, wobei die beiden unteren Wandteile mittels Scharnieren an einer Bodenplatte befestigt sind.

### Aufgabe

Der vorliegenden Erfindung liegt nunmehr die Aufgabe zugrunde, eine alternative faltbare Einhausung für variable Einsatzzwecke zu gestalten.

### Lösung

Ausgehend von einer Vorrichtung der eingangs beschriebenen Art wird die zugrunde liegende Aufgabe dadurch gelöst, dass sich in der Decke ein Durchbruch befindet, der sich beidseitig der fünften Schwenkachse erstreckt, die durch den Durchbruch unterbrochen wird.

Der Umstand, dass die Wände jeweils aus zwei Wandteilen und die Decke aus zwei Deckenteilen besteht, bringt den Vorteil mit sich, dass die faltbare Einhausung in der Transportstellung sehr kompakt zusammengefaltet werden kann. Nichtsdestotrotz können die Wände und die Decke in der Gebrauchsstellung einen großen Innenraum umgeben, der nicht nur sehr breit, sondern auch sehr hoch ausgeführt sein kann. Infolgedessen können auch große Maschinen in der Einhausung untergebracht werden.

An den jeweiligen Schwenkachsen sind die Wandteile und die Deckenteile, vorzugsweise über Scharniere, miteinander gekoppelt. Das heißt, um die Einhausung von der Gebrauchsstellung in die Transportstellung oder in umgekehrte Richtung zu überführen, müssen nicht erst die Wandteile und die Deckenteile miteinander verbunden werden, ein bloßes Auseinanderfalten und gegebenenfalls Fixieren der Wandteile und der Deckenteile an den Schwenkachsen, beispielsweise durch ein Verbolzen der Scharniere, ist ausreichend. Folglich kann der Auf- und Abbau vereinfacht und beschleunigt werden. Die Einhausung kann aufgrund dieser Ausführung besonders flexibel an sich ändernden Einsatzorten eingesetzt werden.

Der sich in der Decke befindliche Durchbruch kann beispielsweise dazu geeignet sein, dass Gegenstände durch den Durchbruch gehoben werden können oder ein Absaugrohr daran angebracht werden kann.

Sinnvollerweise ist vorgesehen, dass die fünfte Schwenkachse so ausgebildet ist, dass eine Verschwenkung der beiden Deckenteile zueinander lediglich in eine solche Richtung möglich ist, dass einem von der Einhausung umschlossenen Innenraum abgewandte Oberflächen der Deckenteile in einer Transportstellung der Einhausung aneinander zur Anlage kommen. Damit die Deckenteile in diese Stellung übergeführt werden, ist vorzugsweise vorgesehen, dass die fünfte Schwenkachse nach unten gesenkt wird. Es ist somit nicht zwingend erforderlich, dass ein Kran zum Auf- und Abbau der Einhausung viel höher ist als die Einhausung selbst.

Ferner sieht eine erfindungsgemäße Weiterentwicklung vor, dass die erste und/oder die zweite Schwenkachse so ausgebildet sind, dass jeweils eine Verschwenkung der beiden benachbarten Wandteile zueinander lediglich in eine solche Richtung möglich ist, dass einem von der Einhausung umschlossenen Innenraum abgewandte Oberflächen jeweils benachbarter Wandteile in einer Transportstellung der Einhausung aneinander zur Anlage kommen.

Das heißt, dass die Einhausung, aufgrund der erfindungsgemäßen Faltung der Wand- und Deckenteile, in ihrer Transportstellung "Ziehharmonika"-förmig zusammengefaltet sein kann. Dadurch kann nicht nur ein besonders platzsparender Transport der Einhausung ermöglicht werden, sondern es kann auch eine schnelle Überführung der Einhausung von der Transportstellung in die Gebrauchsstellung oder in umgekehrte Richtung erzielt werden.

Erfindungsgemäß ist vorgesehen, dass eine senkrecht zu einer zugeordneten Schwenkachse gemessene Breite der beiden Deckenteile und/oder eine senkrecht zu einer zugeordneten Schenkachse gemessenen Höhe benachbarter Wandteile identisch ist. Das heißt also, dass eine Breite des jeweiligen Deckenteils einer Höhe des benachbarten Wandteils entspricht. Die beiden Wandteile, die lediglich mit den anderen Wandteilen und nicht mit einem Deckenteil verbunden sind (das heißt einen unteren freien Längsrand besitzen), können auch eine kleinere oder größere Höhe als die Wandteile, die mit den Deckenteilen verbunden sind, aufweisen, wodurch die Einhausung beispielsweise sehr hoch und schmal ausgestaltet sein kann.

An dieser Stelle sei erwähnt, dass die unteren Wandteile, also die Wandteile, die über die erste und die zweite Schwenkachse mit dem dritten und den vierten Wandteil verbunden sind, nach Bedarfsfall ausgetauscht werden können, um eine höhere oder niedrigere Höhe der Einhausung zu erreichen. Es ist auch denkbar, dass diese beiden unteren Wandteile unterschiedliche Höhen aufweisen, damit die Decke bei einem ungeraden Untergrund dennoch horizontal ausgerichtet ist.

Vorteilhafterweise sieht eine Weiterentwicklung der Erfindung vor, dass die jeweils zu den senkrecht zugeordneten Schwenkachsen gemessenen Höhen aller Wandteile und Breiten aller Deckenteile identisch ist. Ein sich daraus ergebender Vorteil besteht darin, dass in der Transportstellung keine herausragenden Randbereiche der Wandteile oder der Deckenteile vorhanden sind, sondern die jeweiligen Wandteile und Deckenteile vollständig aufeinander aufliegen und sich somit gegenseitig stützen können. Dadurch kann verhindert werden, dass mögliche Bruchstellen und Beschädigungen in den Wand- oder Deckenteilen auftreten können.

In konstruktiver Hinsicht sieht eine vorteilhafte Ausgestaltung der Erfindung vor, dass die Summe zweier senkrecht zu der zugeordneten Schwenkachse gemessenen Höhen zweier benachbarter Wandteile, die an die dritte Schwenkachse anschließen, der Summe zweier senkrecht zu der zugeordneten Schwenkachse gemessenen Höhen benachbarter Wandteile entspricht, die an die vierte Schwenkachse anschließen. Folglich ist die Decke auf einem ebenen Untergrund zumindest annährend horizontal angeordnet. Sollte der Untergrund jedoch nicht ganz gerade sein, wäre die Decke gegebenenfalls wie ein Pultdach angeordnet. Vorteilhafterweise ist die Höhe dennoch ausreichend, um große Gegenstände in der Einhausung unterzubringen.

Erfindungsgemäß ist vorgesehen, dass jeweils zu den parallel zugeordneten Schwenkachsen gemessene Längen aller Wandteile und aller Deckenteile identisch sind. Dies bringt den Vorteil mit sich, dass die jeweiligen Längen sich in der Transportstellung gegenseitig stützen können und die Gefahr möglicher Beschädigungen minimiert wird.

Alternativ ist in einer erfindungsgemäßen Weiterentwicklung vorgesehen, dass zumindest eine zu der parallel zugeordneten Schwenkachse gemessene Länge eines Wandteiles oder Deckenteils nicht identisch ist mit den anderen jeweils zu den parallel zugeordneten Schwenkachsen gemessenen Längen der Wandteile oder Deckenteile. Dies ist insbesondere in den Fällen vorteilhaft, in denen beispielsweise eine Öffnung in einer der Wandteile oder Deckenteile vorhanden sein sollte. Folglich müsste bei dieser Ausführung keine extra Öffnung in dem Deckenteil oder Wandteil geschaffen werden. Das entsprechende Wandteil oder Deckenteil kann kürzer ausgeformt sein als die anderen, so dass sich automatisch eine Öffnung in der Gebrauchstellung der Einhausung ergibt.

Die erfindungsgemäße Vorrichtung sieht vor, dass die Wände an ihren den in der Gebrauchsstellung der Einhausung der Decke abgewandten Rändern freien Enden zur Aufstellung auf einem Untergrund aufweisen. Aufgrund der freien Enden kann die Einhausung in der Transportstellung "Ziehharmonika"-förmig zusammengefaltet werden. Vorteilhafterweise werden die freien Enden unmittelbar mit dem Untergrund fixiert. Ein Boden ist bei der erfindungsgemäßen Einhausung nicht zwingend erforderlich. Das Fehlen eines Bodens bringt den Vorteil mit sich, dass die Transportkosten gesenkt und die Geschwindigkeit des Auf- und Abbaus der Einhausung erhöht werden.

Sollte dennoch ein Boden vorhanden sein, wäre es vorteilhaft, wenn dieser aus zwei Bodenteilen bestehen würde. Diese können beispielsweise entlang einer sechsten Schwenkachse, welche parallel zu den anderen Schwenkachsen angeordnet ist, schwenkbar gelagert sein. Alternativ wäre es denkbar, dass das erste Bodenteil über eine siebte Schwenkachse mit dem ersten Wandteil und das zweite Bodenteil über eine achte Schwenkachse mit dem zweiten Wandteil verbunden ist. Auch die siebte und die achte Schwenkachse sind parallel zu den anderen Schwenkachsen gelagert. Eine sechste Schwenkachse wäre in diesem Fall nicht zwischen den beiden Bodenteilen vorhanden, sodass weiterhin eine "Ziehharmonika"-förmige Zusammenfaltung möglich ist.

Um den Innenraum, der von der Einhausung gebildet wird, von einer äußeren Umgebung abzugrenzen, sieht eine vorteilhafte Weiterentwicklung vor, dass Öffnungsquerschnitte, die in der Gebrauchsstellung der Einhausung jeweils von der Decke, den beiden Wänden und dem Untergrund begrenzt werden, jeweils mit mindestens einem Türelement verschließbar sind, das vorzugsweise lösbar mit einer Wand, vorzugsweise mit zwei benachbarten Wandteilen, verbindbar, vorzugsweise einhängbar und schwenkbar sind. Die erfindungsgemäßen Türelemente können geöffnet und geschlossen werden, wodurch der Innenraum auch noch nach dem Aufbau betreten werden kann. Vorzugsweise werden die Türelemente vor dem Zusammenfalten der Einhausung demontiert. Das mindestens eine Türelement kann an den entsprechenden Wandteilen und/oder den Deckenteilen befestigt werden.

Die Erfindung weiter ausgestaltet, ist vorgesehen, dass an den der Decke abgewandten freien Enden der beiden Wände jeweils mindestens zwei Verfahreinrichtungen, vorzugsweise in Form von Rollen oder Rädern, angeordnet sind, wobei mindestens eine, vorzugsweise pro Wand mindestens eine, Verfahreinrichtung einen Fahrantrieb, vorzugsweise in Form eines Elektromotors, aufweist. Daraus ergibt sich der Vorteil, dass die Einhausung in der Gebrauchsstellung von einem Ort zu einem anderen Ort bewegt werden kann, ohne dass die Einhausung ab- und wieder aufgebaut werden muss. Dies ist insbesondere für kurze zurückzulegende Strecken besonders vorteilhaft.

Ausgehend von einem Verfahren der eingangs beschriebenen Art, ist erfindungsgemäß vorgesehen, dass die Decke aus zwei Deckenteilen besteht, die über eine fünfte Schwenkachse miteinander gekoppelt sind und entlang dieser Schwenkachse gefaltet werden, wobei ein erstes Deckenteil über die dritte Schwenkachse mit dem Wandteil und ein zweites Deckenteil über die vierte Schwenkachse mit dem Wandteil gekoppelt sind und das entsprechende Wandteil und Deckenteil entlang der dritten Schwenkachse und der vierten Schwenkachse gefaltet werden können.

Die sich daraus ergebenden Vorteile entsprechen den zuvor beschriebenen Vorteilen der erfindungsgemäßen Vorrichtung.

Erfindungsgemäß ist vorgesehen, dass in der Einhausung eine Shredderanlage oder eine Zerkleinerungsmaschine untergebracht sein kann. Für die vorgenannten Maschinen ist es zwingend erforderlich, dass diese innerhalb einer lärmschutz- und staubschutzgedämmten Einhausung angeordnet werden, da es bei deren Verwendung zu einem hohen Lärm- sowie Staubaufkommen kommt. Da es bei einem Shreddervorgang zu von den zu shreddernden Gegenständen ausgehenden Gegenständen Explosionen kommen kann, kann die Einhausung auch einen Explosionsschutz darstellen. Die Einhausung schützt somit die Umgebung vor umher fliegenden Teilen, die aufgrund der Explosionen entstehen können.

Die erfindungsgemäße Einhausung eignet sich insbesondere deshalb als Einhausung für Shredderanlagen oder Zerkleinerungsmaschinen, weil die zu shreddernden Gegenstände häufig sehr sperrig sind, wodurch ein Transport dieser Gegenstände sehr kostspielig und aufwendig ist. Mithilfe der erfindungsgemäßen Einhausung können die Gegenstände unmittelbar nach deren Demontage von der in der Einhausung befindlichen Shredderanlage geshreddert werden, ohne dass dabei auf den nötigen Lärm-, Staub-, und Explosionsschutz verzichtet werden muss. Der Transport der geshredderten Gegenstände ist dadurch nicht nur kostengünstiger, sondern auch noch einfacher zu bewältigen.

An dieser Stelle sei erwähnt, dass die Wandteile und Deckenteile der erfindungsgemäßen Einhausung derart ausgeformt sind, dass sie den Anforderungen an den Lärm-, Staub-, und Explosionsschutz nach den einschlägigen Regeln und Bestimmungen, beispielsweise nach DIN 4109-1, BlmSchV, DIN 18005, TA Lärm, VDI 2058 genügen.

Durch den in der Decke befindlichen Durchbruch könnten die zu shreddernden Gegenstände der Shredderanlage oder Zerkleinerungsmaschine zugeführt werden.

Ferner kann die mobile Einhausung auch als Brennereinhausung verwendet werden. Insbesondere auf Schrottplätzen wird so genannter Brennerschrott unmittelbar auf dem Schrottplatz zerkleinert und einem Schmelzofen zugeführt. Dabei kann jedoch nicht garantiert werden, dass der Brennerschrott frei von Öl und Schmierstoffen oder Kunststoffen ist. Aufgrund der Verbrennung können somit Schadstoffe in die Umwelt gelangen. Um dies zu verhindern, müssen die Schneidbrenner in einer Einhausung untergebracht werden, die eine Absaugung und Filterung der Luft ermöglichen. Derartige Einhausungen sind sehr teuer, zumal diese nicht ständig im Einsatz sind. Für den Schrottplatz kann es deshalb günstiger sein, wenn eine mobile Einhausung zur Verfügung stehen würde, die lediglich bei Bedarf aufgebaut werden kann, nämlich dann, wenn eine große Menge Schrott mit dem Schneidbrenner zerkleinert wird. Der Brennerschrott kann somit zunächst gesammelt werden. In der Zwischenzeit kann die mobile Einhausung auf einem anderen Schrottplatz verwendet werden. Aufgrund der erfindungsgemäßen Ausführung der Einhausung ist einer schneller Auf- und Abbau sowie ein einfacher Transport möglich. Diese Variante ist wirtschaftlich rentabler als die Anschaffung einer nicht-mobilen Einhausung.

Vorteilhafterweise befindet sich in mindestens einem der Türteile eine Öffnung, an die ein Absaugrohr befestigt werden kann.

### Ausführungsbeispiele

Die vorstehend beschriebene Erfindung wird nachfolgend anhand eines Ausführungsbeispieles, welches in den Figuren dargestellt ist, näher erläutert.

Es zeigt:
- Fig. 1:: eine erfindungsgemäße faltbare Einhausung in einer Gebrauchsstellung von einer Vorderseite aus betrachtet,
- Fig. 2:: die erfindungsgemäße faltbare Einhausung gemäß Figur 1 von einer Rückseite aus betrachtet,
- Fig. 3:: die erfindungsgemäße faltbare Einhausung gemäß Figur 1 in einer Transportstellung, und
- Fig. 4:: Türelemente der erfindungsgemäßen faltbaren Einhausung gemäß Figur 1 in einem zusammengefalteten Zustand.

Die Figur 1 zeigt eine erfindungsgemäße Einhausung 1 in einer Gebrauchsstellung, mit einer Decke **2,** einer ersten Wand **3** und einer zweiten Wand **4,** die an zwei gegenüberliegenden Seiten **5, 6** der Decke **2** angeordnet sind. Die Einhausung **1** umgibt einen Innenraum **36.**

Die erste Wand **3** setzt sich aus einem ersten Wandteil **7** und einem zweiten Wandteil **8** zusammen, wobei beide Wandteile **7, 8** über eine erste Schwenkachse **9** miteinander verbunden sind. Die zweite Wand **4** setzt sich analog dazu aus einem dritten Wandteil **10** und einem vierten Wandteil **11** zusammen, die wiederum über eine zweite Schwenkachse **12** miteinander verbunden sind. Die Decke **2** weist ein erstes Deckenteil **13,** welches über eine dritte Schwenkachse **14** mit dem zweiten Wandteil **8** verbunden ist, und ein zweites Deckenteil **15,** welches über eine vierte Schwenkachse **16** mit dem vierten Wandteil **11** verbunden ist, auf. Die beiden Deckenteile **13, 14** stehen wiederum über eine fünfte Schwenkachse **17** miteinander in Verbindung.

Ein Winkel zwischen dem ersten Deckenteil **13** und dem zweiten Wandteil **8** und ein Winkel zwischen dem zweiten Deckenteil **15** und dem vierten Wandteil **11** entspricht 90°.

Das erste Wandteil **7** und das dritte Wandteil **10** weisen der Decke **2** abgewandte Ränder **18, 19** mit freien Enden **20, 21** auf, die auf einem hier nicht dargestellten Untergrund angeordnet sind. An diesen freien Enden **20, 21** befinden sich Verfahreinrichtungen **22,** in Form von Rädern, die von einem Fahrantrieb **23,** in Form eines Elektromotors **24,** angetrieben werden.

Eine Breite **B1** des jeweiligen Deckenteils **13, 15** entspricht einer Höhe **H1** des jeweiligen Wandteils **7, 8, 10, 11** und beträgt ca. 2,5 m, weshalb eine Breite **B2** der gesamten Decke **2** mit einer Höhe **H2** der beiden Wände **3, 4** übereinstimmt und 5 m beträgt. Eine Länge **L1** der jeweiligen Wandteile **7, 8, 10, 11** ist identisch mit einer Länge **L2** der beiden Deckenteile **13, 15.** Die Längen **L1, L2** weisen in diesem Ausführungsbeispiel ein Maß von 10 m auf.

Die Decke **2,** die beiden Wände **3, 4** sowie der Untergrund umgeben einen vorderen Öffnungsquerschnitt **25** und einen hinteren Öffnungsquerschnitt **26** gemäß Figur 2. Um diese Öffnungsquerschnitte **25, 26** öffenbar zu verschließen, werden an dem Öffnungsquerschnitte **25** zwei Türelemente **27**, **28** und an dem Öffnungsquerschnitt **26** zwei Türelemente **29**, **30** gemäß Figur 2 angebracht, die an den Wänden **3, 4** schwenkbar befestigt sind.

Wie der Figur 2 zu entnehmen ist, umgeben die zwei Türelemente **29, 30,** die den hinteren Öffnungsquerschnitt **26** verschließen, in einem geschlossenen Zustand einen Durchbruch **31,** an den ein hier nicht dargestelltes Absaugrohr angeschlossen werden kann.

In der Decke **2** befindet sich ebenfalls ein Durchbruch **32,** der sich beidseitig der fünften Schwenkachse **17** erstreckt. Die fünfte Schwenkachse **17** ist dadurch unterbrochen. Dieser Durchbruch **32** eignet sich beispielsweise zum Einführen von zu shreddernden Gegenständen, wenn in der Einhausung **1** zum Beispiel eine Shredderanlage angeordnet ist.

An den Schwenkachsen **9, 12**, **14**, **16**, **17** zwischen den einzelnen Wandteilen **7, 8, 10 ,11** und den Deckenteilen **13, 15** befinden sich Scharniere **33,** wobei die entsprechenden Wandteile **7, 8**, **10 ,11** und Deckenteile **13, 15** entlang der durch diese Scharniere **33** definierten Schwenkachsen **9, 12, 14, 16, 17** geschwenkt werden können. In der Gebrauchstellung sind die Scharniere **33** verbolzt, wodurch eine Schwenkung nicht mehr möglich ist.

In der Figur 3 wird die faltbare Einhausung **1** in ihrer Transportstellung dargestellt. Wie der Figur 3 zu entnehmen ist, sind die Türelement **27, 28, 29, 30** nicht mehr mit den Wandteilen **7, 8, 10 ,11** verbunden.

Durch die Entnahme der hier nicht sichtbaren Bolzen, sind die Wandteile **7, 8**, **10 ,11** und die Deckenteile **7, 8**, **10 ,11** wieder schwenkbar über die Scharniere **33** zueinander angeordnet.

Um die Einhausung **1** von der Gebrauchsstellung gemäß Figur 1 in die Transportstellung gemäß Figur 3 zu überführen, wird die fünfte Schwenkachse **17** nach unten gesenkt, so dass Oberflächen **34, 35** der Deckenteile **13, 15,** die dem Innenraum **36** abgewandt sind, zueinander hingeschwenkt werden. Eine dem Innenraum **36** zugewandte Oberfläche **37** des ersten Deckenteils **13** und eine dem Innenraum **36** zugewandte Oberfläche **38** des zweiten Deckenteils **15** kommt mit dem Innenraum **36** zugewandten Oberflächen **39, 40** des zweiten Wandteils **8** beziehungsweise des vierten Wandteils **11** in Berührung. Dem Innenraum **36** abgewandte Oberflächen **41, 42** des zweiten Wandteils **8** beziehungsweise des vierten Wandteils **11** und dem Innenraum **36** abgewandte Oberflächen **43, 44** des ersten Wandteils **7** und des dritten Wandteils **10** werden einander angenähert, so dass die Einhausung **1** sich schließlich in der Transportstellung befindet.

Wie der Figur 3 zu entnehmen ist, findet eine Faltung der Deckenteile **13**, **15** entlang der Schwenkachse **17** statt. Die Wandteile **8, 11** werden entlang der Schwenkachsen **14, 16** zu den Deckenteilen **13, 15** gefaltet und die Wandteile **7**, **10** werden wiederum entlang der Schwenkachse **9, 12** zu den Wandteilen **8, 11** gefaltet.

Die Figur 4 zeigt die Türelemente **27, 28, 29, 30,** die in der Transportstellung von der Einhausung **1** entnommen worden sind. Die Türelemente **27, 28, 29, 30** können auch derart aufeinander gelegt werden, dass diese möglichst kompakt transportiert werden können.

Abschließend sei bemerkt, dass die verschiedenen Merkmale je einzeln für sich oder zu mehreren in beliebigen Kombinationen bei Varianten der Erfindung verwirklicht sein können.

### Bezugszeichenliste

- B1: Breite
- B2: Breite
- H1: Höhe
- H2: Höhe

- 1: Einhausung
- 2: Decke
- 3: Wand
- 4: Wand
- 5: Seite
- 6: Seite
- 7: Wandteil
- 8: Wandteil
- 9: Schwenkachse
- 10: Wandteil
- 11: Wandteil
- 12: Schwenkachse
- 13: Deckenteil
- 14: Schwenkachse
- 15: Deckenteil
- 16: Schwenkachse
- 17: Schwenkachse
- 18: Rand
- 19: Rand
- 20: Ende
- 21: Ende
- 22: Verfahreinrichtung
- 23: Fahrantrieb
- 24: Elektromotor
- 25: Öffnungsquerschnitt
- 26: Öffnungsquerschnitt
- 27: Türelement
- 28: Türelement
- 29: Türelement
- 30: Türelement
- 31: Durchbruch
- 32: Durchbruch
- 33: Scharniere
- 34: Oberfläche
- 35: Oberfläche
- 36: Innenraum
- 37: Oberfläche
- 38: Oberfläche
- 39: Oberfläche
- 40: Oberfläche

## Patentansprüche

1. Faltbare Lärm-, Staub-, und Explosionsschutz-Einhausung (1) mit einer Decke (2) und zwei in einer Gebrauchsstellung der Einhausung (1) parallel zueinander ausgerichteten, an gegenüberliegenden Seiten der Einhausung angeordneten Wänden (3, 4), die jeweils aus zwei Wandteilen (7, 8, 10, 11) bestehen, die über eine erste und eine zweite Schwenkachse (9, 12) jeweils miteinander gekoppelt sind, wobei jeweils ein an die Decke (2) angrenzendes Wandteil (8, 11) über eine dritte und vierte Schwenkachse (14, 16) mit der Decke (2) gekoppelt sind, wobei die Decke (2) aus zwei Deckenteilen (13, 15) besteht, die über eine fünfte Schwenkachse (17) miteinander gekoppelt sind, wobei ein erstes Deckenteil (13) über die dritte Schwenkachse (14) mit einem Wandteil (8) und ein zweites Deckenteil (15) über die vierte Schwenkachse (16) mit einem anderem Wandteil (11) gekoppelt sind, **dadurch gekennzeichnet, dass** sich in der Decke (2) ein Durchbruch (32) befindet, der sich beidseitig der fünften Schwenkachse (17) erstreckt, die durch den Durchbruch (32) unterbrochen wird.

2. Einhausung (1) nach Anspruch 1, **dadurch gekennzeichnet, dass** die fünfte Schwenkachse (17) so ausgebildet ist, dass eine Verschwenkung der beiden Deckenteile (13, 15) zueinander lediglich in eine solche Richtung möglich ist, dass einem von der Einhausung (1) umschlossenen Innenraum (36) abgewandte Oberflächen (34, 35) der Deckenteile (13,15) in einer Transportstellung der Einhausung (1) aneinander zur Anlage kommen.

3. Einhausung (1) nach Anspruch 1 oder 2, **dadurch gekennzeichnet, dass** die erste Schwenkachse (9) und/oder die zweite Schwenkachse (12) so ausgebildet sind, dass jeweils eine Verschwenkung der beiden benachbarten Wandteile (7, 8, 10, 11) zueinander lediglich in eine solche Richtung möglich ist, dass einem von der Einhausung (1) umschlossenen Innenraum (36) abgewandte Oberflächen (41, 43, 42, 44) jeweils benachbarter Wandteile (7, 8, 10, 11) in einer Transportstellung der Einhausung (1) aneinander zur Anlage kommen.

4. Einhausung (1) nach mindestens einem der Ansprüche 1 bis 3, **dadurch gekennzeichnet, dass** eine senkrecht zu einer zugeordneten Schwenkachse (9, 12, 14, 16, 17) gemessene Breite (B1) der beiden Deckenteile (13, 15) und/oder eine senkrecht zu einer zugeordneten Schenkachse (9, 12, 14, 16, 17) gemessenen Höhe (H1) benachbarter Wandteile (8, 11) identisch ist.

5. Einhausung (1) nach mindestens einem der Ansprüche 1 bis 4, **dadurch gekennzeichnet, dass** die jeweils zu den senkrecht zugeordneten Schwenkachsen (9, 12, 14, 16, 17) gemessenen Höhen (H1) aller Wandteile (7, 8, 10, 11) und Breite (B1) aller Deckenteile (13, 15) identisch ist.

6. Einhausung (1) nach mindestens einem der Ansprüche 1 bis 5, **dadurch gekennzeichnet, dass** die Summe zweier senkrecht zu der zugeordneten Schwenkachse (9) gemessenen Höhen (H1) zweier benachbarter Wandteile (7, 8), die an die dritte Schwenkachse (14) anschließen, der Summe zweier senkrecht zu der zugeordneten Schwenkachse (12) gemessenen Höhen benachbarter Wandteile (10, 11) entspricht, die an die vierte Schwenkachse (16) anschließen.

7. Einhausung (1) nach mindestens einem der Ansprüche 1 bis 6, **dadurch gekennzeichnet, dass** jeweils zu den parallel zugeordneten Schwenkachsen (9, gemessenen Längen (L1, L2) aller Wandteile (7, 8, 10, 11) und aller Deckenteile (13, 15) identisch sind.

8. Einhausung nach mindestens einem der Ansprüche 1 bis 6, **dadurch gekennzeichnet, dass** zumindest eine zu der parallel zugeordneten Schwenkachse gemessene Länge eines Wandteiles oder Deckenteils nicht identisch ist mit den anderen jeweils zu den parallel zugeordneten Schwenkachsen gemessenen Längen der Wandteile oder Deckenteile.

9. Einhausung (1) nach mindestens einem der Ansprüche 1 bis 8, **dadurch gekennzeichnet, dass** die Wände (3, 4) an ihren des in der Gebrauchsstellung der Einhausung (1) der Decke (2) abgewandten Rändern (18, 19) freie Enden (20, 21) zur Aufstellung auf einem Untergrund aufweisen.

10. Einhausung (1) nach mindestens einem der Ansprüche 1 bis 9, **dadurch gekennzeichnet, dass** Öffnungsquerschnitte (25, 26), die in einer Gebrauchsstellung der Einhausung (1) jeweils von der Decke (2), den beiden Wänden (3, 4) und einem Untergrund begrenzt werden, jeweils mit mindestens einem Türelement (27, 28, 29, 30) verschließbar ist, das vorzugsweise lösbar mit einer Wand (3, 4), vorzugsweise mit zwei benachbarten Wandteilen (7, 8, 10, 11), verbindbar, vorzugsweise einhängbar und schwenkbar sind.

11. Einhausung (1) nach mindestens einem der Ansprüche 1 bis 10, **dadurch gekennzeichnet, dass** an den der Decke (2) abgewandten freien Enden (20, 21) der beiden Wände (3, 4) jeweils mindestens zwei Verfahreinrichtungen (22), vorzugsweise in Form von Rollen oder Rädern, angeordnet sind, wobei mindestens eine, vorzugsweise pro Wand (3, 4) mindestens eine, Verfahreinrichtung einen Fahrantrieb (23), vorzugsweise in Form eines Elektromotors (24), aufweist.

12. Verwendung der Einhausung (1) nach mindestens einem der Ansprüche 1 bis 11 zur Unterbringung einer Shredderanlage oder Zerkleinerungsmaschine.

13. Verwendung der Einhausung (1) nach mindestens einem der Ansprüche 1 bis 11 als Brennereinhausung, vorzugsweise als verfahrbare Brennereinhausung.

## Claims

1. A foldable noise, dust and explosion protection enclosure (1) with a ceiling (2) and two walls (3, 4) arranged on opposite sides of the enclosure which are aligned in parallel to each other when the enclosure (1) is in use, each wall consisting of two wall parts (7, 8, 10, 11) which are each coupled to each other via a first and a second pivot axis (9, 12), wherein a wall part (8, 11) adjacent to the ceiling (2) respectively, is coupled to the ceiling (2) via a third and fourth pivot axis (14, 16), wherein the ceiling (2) consists of two ceiling parts (13, 15), which are coupled to each other via a fifth pivot axis (17), wherein a first ceiling part (13) is coupled via the third pivot axis (14) to a wall part (8) and a second ceiling part (15) is coupled via the fourth pivot axis (16) to another wall part (11), **characterised in that** the ceiling (2) has a breakthrough (32), which extends on both sides of the fifth pivot axis (17), which is interrupted by the breakthrough (32).

2. The enclosure (1) according to claim 1, **characterised in that** the fifth pivot axis (17) is configured such that pivoting the two ceiling parts ((13, 15) towards each other is possible merely in one direction such that surfaces (34, 35) of the ceiling parts (13, 15) which face away from an interior space (36) enclosed by the enclosure (1) make contact with each other when the enclosure (1) is in a transport position.

3. The enclosure (1) according to claim 1 or 2, **characterised in that** the first pivot axis (9) and/or the second pivot axis (12) are configured such that pivoting the two adjacent wall parts (7, 8, 10, 11) towards each other, respectively, is possible merely in one direction such that surfaces (41, 43, 42 44) of respectively adjacent wall parts (7, 8, 10, 11) which face away from an interior space (36) enclosed by the enclosure (1) make contact with each other when the enclosure (1) is in a transport position.

4. The enclosure (1) according to at least one of claims 1 to 3, **characterised in that** a width (B1) of the two ceiling parts (13, 15) measured vertically to an associated pivot axis (9, 12, 14, 16, 17) and/or a height (H1) of adjacent wall parts (8, 11) measured vertically to an associated pivot axis (9, 12, 14, 16, 17) is identical.

5. The enclosure (1) according to at least one of claims 1 to 4, **characterised in that** the heights (H1) of all wall parts (7, 8, 10, 11) respectively measured vertically to the associated pivot axes (9, 12, 14, 16, 17) and the width (B1) of all ceiling parts (13, 15) are identical.

6. The enclosure (1) according to at least one of claims 1 to 5, **characterised in that** the sum of two heights (H1) of two adjacent wall parts (7, 8) which connect to the third pivot axis (14), the heights being measured vertically to the associated pivot axis (9), corresponds to the sum of two heights of adjacent wall parts (10, 11) which connect to the fourth pivot axis (16), the heights being measured vertically to the associated pivot axis (16).

7. The enclosure (1) according to at least one of claims 1 to 6, **characterised in that** the lengths (L1, L2) of all wall parts (7, 8, 10, 11) and all ceiling parts (13, 15), which are measured respectively in parallel to the associated pivot axes (9.... are identical.

8. The enclosure (1) according to at least one of claims 1 to 6, **characterised in that** at least one length of a wall part or ceiling part measured in parallel to the associated pivot axis is not identical to the other lengths of the wall parts or ceiling parts respectively measured in parallel to the associated pivot axes.

9. The enclosure (1) according to at least one of claims 1 to 8, **characterised in that** the walls (3, 4) on their edges (18, 19) facing away from the ceiling (2) when the enclosure (1) is in use, comprise free ends (20, 21) for erection on a ground.

10. The enclosure (1) according to at least one of claims 1 to 9 **characterised in that** opening cross-sections (25, 26) which when the enclosure (1) is in use are bordered respectively by the ceiling (2), the two walls (3, 4) and a ground, can be closed respectively by at least one door element (27, 28, 29, 30), which can preferably be releasably connected with a wall (3, 4), preferably with two adjacent wall parts (7, 8, 10, 11), preferably so that it can be attached by means of hooks and is pivotable.

11. The enclosure (1) according to at least one of claims 1 to 10, **characterised in that** at least two movement means (22), preferably in the form of rollers or wheels, are respectively arranged at the free ends (20, 21) of the two walls (3, 4) which face away from the ceiling (2), wherein at least one movement means, preferably at least one per wall (3, 4), comprises a travel drive (23), preferably in the form of an electric motor (24).

12. A use of the enclosure (1) according to at least one of claims 1 to 11 for accommodating a shredder plant or crushing machine.

13. The use of the enclosure (1) according to at least one of claims 1 to 11 as a burner enclosure, preferably a movable burner enclosure.

## Revendications

1. Enceinte (1) pliante de protection anti-bruit, anti-poussière et anti-explosion avec une couverture (2) et deux parois (3, 4) orientées à la parallèle l'une de l'autre, placées sur des côtés en vis-à-vis de l'enceinte dans une position d'utilisation de l'enceinte (1), qui sont constituées chacune de deux parties de paroi (7, 8, 10, 11) qui sont respectivement couplées l'une à l'autre par l'intermédiaire d'un premier et d'un deuxième axes de pivotement (9, 12), chaque fois une partie de paroi (8, 11) adjacente à la couverture (2) étant couplée par l'intermédiaire d'un troisième et d'un quatrième axes de pivotement (14, 16) avec la couverture (2), la couverture (2) étant constituée de deux parties de couverture (13, 15), qui par l'intermédiaire d'un cinquième axe de pivotement (17) sont couplées l'une à l'autre, une première partie de couverture (13) étant couplée par l'intermédiaire du troisième axe de pivotement (14) avec une partie de paroi (8) et une deuxième partie de couverture (15) étant couplée par l'intermédiaire du quatrième axe de pivotement (16) avec une autre partie de paroi (11), **caractérisée en ce que** dans la couverture (2) se trouve un ajour (32) qui s'étend de part et d'autre du cinquième axe de pivotement (17) qui est interrompu par l'ajour (32).

2. Enceinte (1) selon la revendication 1, **caractérisée en ce que** le cinquième axe de pivotement (17) est conçu de telle sorte qu'un pivotement des deux parties de couverture (13, 15) l'une vers l'autre n'est possible que dans une direction telle, que des surfaces (34, 35) des parties de couverture (13, 15) opposées à un espace intérieur (36) entouré par l'enceinte (1) viennent s'appliquer l'une sur l'autre.

3. Enceinte (1) selon la revendication 1 ou 2, **caractérisée en ce que** le premier axe de pivotement (9) et/ou le deuxième axe de pivotement (12) sont conçus de telle sorte que chaque fois un pivotement des deux parties de paroi (7, 8, 10, 11) voisines l'une de l'autre n'est possible que dans une direction telle, que dans une position de transport de l'enceinte (1), des surfaces (41, 43, 42, 44) de parties de paroi (7, 8, 10, 11) respectivement voisines opposées à un espace intérieur (36) entouré par l'enceinte (1) viennent s'appliquer l'une sur l'autre.

4. Enceinte (1) selon au moins l'une quelconque des revendications 1 à 3, **caractérisée en ce qu'**une largeur (81) des deux parties de couverture (13, 15) mesurée à la perpendiculaire d'un axe de pivotement (9, 12, 14, 16, 17) associé et/ou une hauteur (H1) de parties de paroi (8, 11) voisines, mesurée à la perpendiculaire d'un axe de pivotement (9, 12, 14, 16, 17) associé est identique.

5. Enceinte (1) selon au moins l'une quelconque des revendications 1 à 4, **caractérisée en ce que** les hauteurs (H1) de toutes les parties de paroi (7, 8, 10, 11) et largeur (B1) de toutes les parties de couverture (13, 15) chaque fois mesurées par rapport aux axes de pivotements (9, 12, 14, 16, 17) perpendiculairement associés sont identiques.

6. Enceinte (1) selon au moins l'une quelconque des revendications 1 à 5, **caractérisée en ce que** la somme de deux hauteurs (H1) mesurées à la perpendiculaire de l'axe de pivotement (9) associé de deux parties de paroi (7, 8) voisines qui se raccordent sur le troisième axe de pivotement (14) correspond à la somme de deux hauteurs mesurées à la perpendiculaire de l'axe de pivotement (12) associé de parties de paroi (10, 11) voisines qui se raccordent sur le quatrième axe de pivotement (16).

7. Enceinte (1) selon au moins l'une quelconque des revendications 1 à 6, **caractérisée en ce que** des longueurs (L1, L2) mesurées chaque fois par rapport aux axes de pivotement (9) parallèlement associés de toutes les parties de paroi (7, 8, 10, 11) et de toutes les parties de couverture (13, 15) sont identiques.

8. Enceinte selon au moins l'une quelconque des revendications 1 à 6, **caractérisée en ce qu'**au moins une longueur mesurée par rapport à l'axe de pivotement parallèlement associé d'une partie de paroi ou partie de couverture n'est pas identique aux autres longueurs mesurées chaque fois par rapport aux axes de pivotement parallèlement associés des parties de paroi ou parties de couverture.

9. Enceinte (1) selon au moins l'une quelconque des revendications 1 à 8, **caractérisée en ce que** sur leurs bords (18, 19) opposés à la couverture (2) dans la position d'utilisation de l'enceinte (1), les parois (3, 4) comportent des extrémités libres (20, 21) pour la pose sur un support.

10. Enceinte (1) selon au moins l'une quelconque des revendications 1 à 9, **caractérisée en ce que** des sections transversales d'ouverture (25, 26), qui dans une position d'utilisation de l'enceinte (1) sont respectivement délimitées par la couverture (2), les deux parois (3, 4) et un support peuvent se fermer chacune par un élément formant porte (27, 28, 29, 30) qui peut se relier de préférence de manière amovible, de préférence s'accrocher avec une paroi (3, 4), de préférence avec deux parties de paroi (7, 8, 10, 11), voisines, et qui est pivotant.

11. Enceinte (1) selon au moins l'une quelconque des revendications 1 à 10, **caractérisée en ce que** sur les extrémités libres (20, 21) opposées à la couverture (2) des deux parois (3, 4) sont placés respectivement au moins deux systèmes de déplacement (22), de préférence sous la forme de galets ou de roues, au moins un système de déplacement, de préférence au moins deux par paroi (3, 4) comportant un mécanisme d'entraînement (23), de préférence sous la forme d'un moteur électrique (24).

12. Utilisation de l'enceinte (1) selon au moins l'une quelconque des revendications 1 à 11 pour y loger une installation de broyage ou une déchiqueteuse.

13. Utilisation de l'enceinte (1) selon au moins l'une quelconque des revendications 1 à 11 comme enceinte de brûleur, de préférence comme enceinte de brûleur déplaçable.
